# EUROPÄISCHE PATENTSCHRIFT

(11) **EP 0 495 334 B1**
(45) Veröffentlichungstag und Bekanntmachung des Hinweises auf die Patenterteilung: **22.03.1995**
(21) Anmeldenummer: 91810648.5
(22) Anmeldetag: 15.08.1991
(51) Int. Cl.: E04C 5/00

(54) **Schubbewehrung für Flachdecken**
Bent up bars for flat slab floors
Armature de cisaillement pour des plafonds plats

(30) Priorität: 18.01.1991 CH 138/91
(43) Veröffentlichungstag der Anmeldung: 22.07.1992
(73) Patentinhaber: Mösch, Thomas, CH-8182 Hochfelden (CH)
(72) Erfinder: Mösch, Thomas, CH-8182 Hochfelden (CH)
(74) Vertreter: Werffeli, Heinz R., Dipl.-Ing.ETH.

(56) Entgegenhaltungen:
- DE-A- 3 331 275
- DE-A- 3 523 656
- DE-B- 2 727 159
- GB-A- 2 075 080

## Beschreibung

Die Erfindung betrifft eine Bewehrung aus mindestens einer oberen horizontalen Biegebewehrung und Schubbewehrungselementen für auf Stützen aufgelagerte Flachdecken aus Stahl- oder Spannbeton, welche zur Erhöhung der Tragfähigkeit querkraftbeanspruchter Zonen, insbesondere durchstanzgefährdeter Zonen im Bereich dieser Zonen den Erfordernissen der Schubdeckung entsprechend mit Gruppen von mindestens annähernd senkrecht zur Deckenfläche verlaufenden, im Inneren der Flachdecke sich erstreckenden Schubbewehrungsstäben versehen ist, wobei die letzteren an ihren oberen und unteren Enden mit je einem sich verdickenden Kopf versehen, und zur Bildung der Schubbewehrungselemente gruppenweise über je einen Distanzhalter fest miteinander verbunden sind, ein Schubbewehrungselement für eine solche Schubbewehrung sowie ein Verfahren zur Herstellung einer solchen Bewehrung.

Aus der DE-A-3 331 275 sind als Doppelkopfbolzen ausgebildetes Schubbewehrungselemente bekannt, welche auf nicht angegebene Weise seitlich miteinander verbunden sein können. Aus der DE-A-35 23 656 ist ferner ein als Durchstanzbewehrung dienendes Schubbewehrungssystem bekannt, welches aus hochkantstehenden gitter-, leiter- oder fachwerkartigen, im wesentlichen V-förmig gebogenen Einzelelementen besteht.

Diese bekannten Schubbewehrungen weisen jedoch alle den Nachteil auf, daß sie vor der Verlegung der unteren Biegebewehrung ausgelegt und zur Vermeidung eines nachträglichen Umkippens beim Betonieren auf der unteren Schalung festgenagelt werden müssen, was erstens äußerst umständlich ist, und zweitens bei einem Versehen keine nachträgliche Anordnung mehr erlaubt.

Aufgabe der vorliegenden Erfindung ist insbesondere die Schaffung einer Schubbewehrung, welche nach Anordnung der unteren und oberen Biegebewehrungsnetze auf einfache Weise von oben her verlegbar ist, die gruppenweise Verlegung von untereinander verbundenen, senkrecht zur zu verstärkenden Deckenfläche verlaufenden Bewehrungstäben ermöglicht, und gleichzeitig ein Kippen der letzteren beim Betonieren auf sehr einfache Weise verhindert.

Diese Aufgabe wird bei einer Schubbewehrung der eingangs genannten Art erfindungsgemäss nach dem Kennzeichen des Anspruchs 1 gelöst.

Zweckmäßige Weiterausgestaltungen der Erfindung sind Gegenstand der Ansprüche 2 bis 10.

Gegenstand der vorliegenden Erfindung ist ferner ein Schubbewehrungselement nach Anspruch 11, sowie ein Verfahren zur Herstellung einer Bewehrung nach Anspruch 1.

Nachstehend wird die Erfindung anhand der Zeichnung beispielsweise erläutert. Es zeigt:
Fig. 1 einen Vertikalschnitt durch eine erste beispielsweise Ausführungsform einer erfindungsgemässen Schubbewehrung;
Fig. 2 eine Draufsicht auf die in Figur 1 dargestellte Schubbewehrung, wobei zur besseren Übersicht nur zwei über Abstandhalter verbundene Bewehrungsstabgruppen eingezeichnet sind;
Fig. 3 eine Draufsicht analog Figur 2 auf eine zweite beispielsweise Form des Abstandhalters;
Fig. 4 eine Draufsicht analog Figur 2 auf eine dritte beispielsweise Form des Abstandhalters;
Fig. 5 eine Draufsicht analog Figur 2 auf eine vierte beispielsweise Form des Abstandhalters;
Fig. 6 einen Schnitt längs der Linie VI-VI in Figur 5;
Fig. 7 einen Schnitt analog Figur 6 durch eine fünfte beispielsweise Ausführungsform des Abstandhalters; und
Fig. 8 einen Schnitt analog Figur 6 durch eine weitere beispielsweise Ausführungsform einer Schubbewehrung.

Bei der in den Figuren 1 und 2 dargestellten, für auf Stützen 1 aufgelagerten, aus Stahl- oder Spannbeton hergestellten Flachdecke 2 dienenden, lokal einsetzbaren Schubbewehrungselementen 3 sind zur Erhöhung der Tragfähigkeit querkraftbeanspruchter Zonen, insbesondere durchstanzgefährdeter Zonen, im Bereich dieser Zonen den Erfordernissen der Schubdeckung entsprechend angeordnete Gruppen a,b von senkrecht zur Deckenfläche 4 verlaufenden, im Inneren der Flachdecke 2 sich erstreckende Schubbewehrungsstäbe 5 vorgesehen. Die letzteren sind vorzugsweise aus geripptem Baustahl hergestellt und an ihren oberen und unteren Enden mit je einem kegel- oder pyramidenstumpfförmig sich verdickenden Kopf 6 bzw. 7 versehen.

Der Einfachheit halber und zur besseren Übersicht sind in den Figuren 1 und 2 nur zwei anstatt eine Vielzahl von lokal einsetzbaren Schubbewehrungselementen 5,8 eingezeichnet.

Zur möglichst einfachen Montage einzelner Schubbewehrungstabgruppen a,b sowie zur seitlichen Abstützung derselben zur Vermeidung einer unkontrollierten Ausschwenkung der Schubbewehrungsstäbe 5 beim Betonieren sind die letzteren an ihren oberen Enden gruppenweise über je einen ebenfalls aus geripptem Baustahl bestehenden Abstandhalter 8 durch Verschweissung fest miteinander verbunden, wobei der zur Auflage auf der oberen Biegebewehrung 9 der Flachdecke 2 bestimmte Abstandhalter 8 zu seiner seitlichen Abstützung, d.h. zur Vermeidung einer allfälligen unkontrollierten und unerwünschten Drehung um seine Längsachse 10 beim Betonieren, wie aus Figur 2 gut ersichtlich, in einer Horinzontalebene betrachtet, mit um 90° abgewinkelten Endabschnitten 11 und 12 versehen ist.

Im allgemeinen ist es vorteilhaft, nach dem Einsetzen der einzelnen Schubbewehrungselemente 5,8 von oben in die obere Biegebewehrung 9 die abgewinkelten Endabschnitte 11 und 12 zur Arretierung ihrer Lage zusätzlich noch mittels einer Drahtschlaufe 13 und/oder 14 mit je einem darunter verlaufenden Gitterstab der oberen Biegebewehrung 9 zu verbinden, so daß deren Position beim Betonieren ganz sicher unverändert bleibt.

Nachfolgend sind zu in den Figuren 1 und 2 dargestellten Teilen analoge Teile mit den gleichen Überweisungszeichen versehen, so daß sich eine nochmalige Beschreibung dieser Teile erübrigt.

Wie aus Figur 3 und 4 ersichtlich, kann der mit einer Gruppe von voneinander distanzierten Schubbewehrungsstäben 5 fest verschweisste Abstandhalter 8 in einer Horizontalebene gesehen auch V-förmig abgewinkelt (Fig. 3) oder wellenförmig verlaufend (Fig. 4) ausgebildet sein, wodurch bei Auflage auf der oberen Biegebewehrung 9 auf einfache Weise eine sehr gute Lagestabilität der senkrecht nach unten sich erstreckenden Schubbewehrungsstäbe 5 beim Betonieren der Flachdecke 2 erreicht werden kann.

Bei den in den Figuren 5,6 und 7 dargestellten Ausführungsformen bestehen die Distanzhalter 8 aus zwei nebeneinander jedoch seitlich geringfügig voneinander distanziert angeordneten stabförmigen Distanzhalterelementen 8' und 8'', wobei die jeweils zueinander benachbarten Enden 11', 11'' bzw. 12', 12'' der letzteren in einer Horizontalebene (Fig.5) gesehen um 90° voneinander weg abgebogen sind, so daß damit ebenfalls eine gute Halterung der Lage der senkrecht nach unten bis in den Bereich der unteren Biegebewehrung 15 sich erstreckenden Schubbewehrungstäbe 5 beim Betonieren der Flachdecke 2 erreicht wird.

Wie aus Figur 7 ersichtlich, ist es auch möglich, daß die Enden 16 bzw. 17 der abgebogenen Teile 11' bzw. 11'' der beiden stabförmigen Distanzhalterelemente 8' und 8'' nach unten umgebogen sind, derart, daß diese nach unten umgebogenen Endteile 16 und 17 bei Eingriff mit der oberen netzförmigen Biegebewehrung 9 eine Zentrierung des betreffenden Distanzhalters 8 und damit der mit dem letzteren fest verbundenen Gruppe von vertikal sich nach unten erstreckenden Schubbewehrungsstäben 5 in den Maschen der oberen Biegebewehrung 9 bewirken.

Wie ferner aus Figur 8 ersichtlich, ist es auch möglich, daß mindestens ein Teil der nach unten gerichteten Enden der Schubbewehrungsstäbe 5 mit einbetonierbaren Abstandhaltern 18 zur Auflage auf der unteren Schalung beim Betonieren der Flachdecke 2 versehen, und die dann oberhalb der oberen Biegebewehrung 9 sich befindenden Distanzhalter 8 mittels einer Drahtschlaufe 19 an der oberen Biegebewehrung 9 fixiert sind, so daß die Schubbewehrungsstäbe 5 beim Betonieren der Flachdecke 2 nicht unerwünschterweise aus ihrer vorbestimmten Lage bewegt werden.

## Patentansprüche

1. Bewehrung aus mindestens einer oberen horizontalen Biegebewehrung (9) und Schubbewehrungselementen für auf Stützen aufgelagerte Flachdecken aus Stahl- oder Spannbeton, welche zur Erhöhung der Tragfähigkeit querkraftbeanspruchter Zonen, insbesondere durchstanzgefährdeter Zonen im Bereich dieser Zonen den Erfordernissen der Schubdeckung entsprechend mit Gruppen (a,b) von mindestens annähernd senkrecht zur Deckenfläche (4) verlaufenden, im Inneren der Flachdecke (2) sich erstreckenden Schubbewehrungsstäben (5) versehen ist, wobei die letzteren an ihren oberen und unteren Enden mit je einem sich verdickenden Kopf (6,7) versehen, und zur Bildung der Schubbewehrungselemente gruppenweise über je einen Distanzhalter (8) fest miteinander verbunden sind, dadurch gekennzeichnet, daß die Schubbewehrungsstäbe (5) zur Bildung der Schubbewehrungselemente an ihren oberen Enden mit dem Distanzhalter (8) fest verbunden sind, wobei der zur Auflage auf der oberen Biegebewehrung (9) oder Überragung derselben bestimmte Distanzhalter (8) in einer Horizontalebene betrachtet mindestens über einen Teil seiner Länge gekrümmt oder abgewinkelt verläuft, und daß die einzelnen Distanzhalter (8) derart bemessen sind, daß sie in einer Horizontalebene betrachtet zu ihrer seitlichen Abstützung mindestens zwei neben- und parallel zueinander verlaufende Stäbe der oberen Biegebewehrung (9) überragen.

2. Bewehrung nach Anspruch 1, dadurch gekennzeichnet, daß die Endabschnitte (11,12) von mindestens einem Teil der einzelnen Distanzhalter (8), vorzugsweise in zueinander entgegengesetzten Richtungen, in einer Horizontalebene liegend, vorzugsweise um mindestens annähernd 90°, abgewinkelt sind (Fig.2).

3. Bewehrung nach Anspruch 1, dadurch gekennzeichnet, daß mindestens ein Teil der einzelnen Distanzhalter (8) in einer Horizontalebene betrachtet mindestens annähernd V-förmig abgewinkelt ist (Figur 3).

4. Bewehrung nach Anspruch 1, dadurch gekennzeichnet, daß mindestens ein Teil der einzelnen Distanzhalter (8) in einer Horizontalebene betrachtet wellenförmig verläuft (Fig.4).

5. Bewehrung nach einem der Ansprüche 1 bis 4, dadurch gekennzeichnet, daß die sich verdickenden Köpfe (6,7) der mit den Distanzhaltern (8) fest verbundenen, senkrecht zur Deckenfläche (4) verlaufenden Schubbewehrungsstäbe (5) mindestens annähernd kegel- oder pyramidenstumpfförmig ausgebildet sind.

6. Bewehrung nach einem der Ansprüche 1 bis 5, dadurch gekennzeichnet, daß die Distanzhalter (8) sowie die mit diesen fest verbundenen, vorzugsweise verschweissten Schubbewehrungsstäbe (5) aus Stahl, vorzugsweise Baustahl, bestehen.

7. Bewehrung nach Anspruch 1, dadurch gekennzeichnet, daß die einzelnen Distanzhalter (8) aus mindestens zwei, mindestens annähernd parallel zueinander und seitlich geringfügig distanziert voneinander verlaufenden stabförmigen Distanzhalterelementen (8',8''), vorzugsweise Baustahleisen, bestehen.

8. Bewehrung nach Anspruch 7, dadurch gekennzeichnet, daß die jeweils zueinander benachbarten Enden der beiden stabförmigen Distanzhalterelemente (8',8'') in einer Horizontalebene gesehen voneinander weg, vorzugsweise um je mindestens annähernd 90°, abgebogen (11', 11'';12', 12'') sind (Fig.5 bis 7).

9. Bewehrung nach Anspruch 9, dadurch gekennzeichnet, daß die Enden der abgebogenen Teile (11',11''; 12',12'') der stabförmigen Distanzhalterelemente (8',8'') nach unten umgebogen (16,17) sind, derart, daß diese nach unten umgebogenen Endteile (16, 17) bei Eingriff mit der oberen netzförmigen Biegebewehrung (9) eine Zentrierung der Distanzhalter (8) und damit der mit den letzteren verbundenen, vertikal nach unten sich erstreckenden Schubbewehrungsstäbe (5) in den Maschen der Biegebewehrung (9,15) bewirken (Fig.7).

10. Bewehrung nach Anspruch 1, dadurch gekennzeichnet, daß mindestens ein Teil der nach unten gerichteten Enden der vertikal nach unten sich erstreckenden Bewehrungsstäbe (5) mit Abstandhaltern (18) zur Auflage auf der unteren Schalung beim Betonieren der Flachdecke (2) versehen und die Distanzhalter (8), zum Beispiel mit Draht (19), an der oberen Biegebewehrung (9) fixierbar sind.

11. Schubbewehrungselement mit einer mit einem Distanzhalter verbundenen Gruppe von Schubbewehrungsstäben zum Einsetzen in eine Biegebewehrung, dadurch gekennzeichnet, daß die auf bekannte Weise an ihren Enden mit je einem sich verdickenden Kopf (6,7) versehenen Schubbewehrungsstäbe (5) an ihren oberen Enden mit dem Distanzhalter (8) fest verbunden und in Längsrichtung desselben voneinander distanziert mindestens annähernd senkrecht zu einer gemeinsamen, durch den Distanzhalter (8) sich erstreckenden Ebene verlaufen, und daß der Distanzhalter (8) mit um mindestens annähernd 90° in einer senkrecht zu den Schubbewehrungsstäben (5) liegenden Ebene abgewinkelten Endabschnitten (11,12) versehen ist.

12. Verfahren zur Herstellung einer Bewehrung nach Anspruch 1 mittels Schubbewehrungselementen nach Anspruch 11, dadurch gekennzeichnet, daß man den Erfordernissen der Schubdeckung entsprechend eine Mehrzahl der Schubbewehrungselemente mit deren Schubbewehrungsstäben (5) nach unten sich erstreckend von oben her im Bereich der zu verstärkenden Zonen in die obere Biegebewehrung (9) einführt, und danach die Distanzhalter (8), zum Beispiel mit Draht, an der oberen Biegebewehrung (9) fixiert.

## Claims

1. Reinforcement made of at least one upper horizontal bending reinforcement (9) and bent-up bar elements for flat ceilings made of reinforce concrete or prestressed concrete supported on columns, which are intended to increase the load-bearing capacity of zones with transverse loads, especially of zones endangered by breaching, whereby, to meet the requirements of the thrust, these zones have been provided with groups (a, b) of web reinforcement bars (5) at least approximately vertical to the ceiling surface (4) running inside the flat ceiling, whereby these bars have been provided with a thickened head (6, 7) each at their upper and lower end, and which are linked groupwise to one another by means of one bar spacer (8) each to form the web reinforcement elements, and characterised by the fact that the web reinforcement bars (5) are firmly fastened to the bar spacer (8) at their upper end to form the web reinforcement elements, whereby the bar spacer (8) used for the support of the upper bending reinforcement (9) or for protrusion of it is bent or angulated at least for a part of its length, when viewed from the horizontal plane, and characterised by the fact that the individual bar spacers (8) are dimensioned in such a way that, when viewed from a horizontal plane, they protrude from at least two parallel running bars of the upper bending reinforcement (9) for lateral support.

2. Reinforcement as set forth in claim 1 characterised by the fact that the end sections (11, 12) of at least one part of the individual bar spacers (8) are angulated (Fig. 2) by at least 90° preferably, and preferably in opposing directions to be located in one horizontal plane.

3. Reinforcement as set forth in claim 1 characterised by the fact that at least one part of the individual bar spacers (8) is angulated almost in V shape at least, when viewed from a horizontal plane (Fig. 3).

4. Reinforcement as set forth in claim 1 characterised by the fact that at least one part of the individual bar spacers (8) is wave shaped, when viewed from a horizontal plane (Fig. 4).

5. Reinforcement as set forth in one of the claims 1 to 4 characterised by the fact that the thickened heads (6, 7) of the web reinforcement bars (5) firmly fastened to the bar spacers (8) and running vertically to the ceiling surface (4) are shaped almost coniform or like a truncated pyramid at least.

6. Reinforcement as set forth in one of the claims 1 to 5 characterised by the fact that the bar spacers (8) as well as the web reinforcement bars (5) firmly fastened, preferably welded, are made of steel, preferably of constructional steel.

7. Reinforcement as set forth in claim 1 characterised by the fact that the individual bar spacers (8) consist of almost parallel and laterally slightly displaced rod-shaped bar spacer elements (8', 8''), preferably made of constructional steel.

8. Reinforcement as set forth in claim 7 characterised by the fact that, when viewed from a horizontal plane, the respectively neighbouring ends of the two rod-shaped bar spacer elements (8', 8'') are bent away from each other (11', 11''; 12', 12''), preferably by at least 90° each (Figs. 5 to 7).

9. Reinforcement as set forth in claim 8 characterised by the fact that the ends of the bent parts (11', 11''; 12', 12'') of the rod-shaped bar spacer elements (8', 8'') are bent down (16, 17) in such a way that these end parts (16, 17) bent down cause a centring of the bar spacer (8) after contact with the upper web-type bending reinforcement (9), and thus a centring of the latter fastened to the vertical downward running web reinforcement bars (5) in the mesh of the bending reinforcement (9, 15) (Fig. 7).

10. Reinforcement as set forth in claim 1 characterised by the fact that at least one part of the downward pointing ends of the vertically downward running web reinforcement bars (5) have been provided with the bar spacers (18) for rest on the lower shuttering during the concrete placing of the flat ceiling (2), and the bar spacers (8) can be fastened to the upper bending reinforcement (9) by wire (19), for example.

11. Web reinforcement elements with a group of web reinforcement bars fastened to a bar spacer for insertion into a bending reinforcement characterised by the fact that the web reinforcement bars (5) provided with a thickened head (6, 7) on their ends, in the way already described, are firmly fastened to the bar spacer (8) at their upper end, and run in lengthwise direction at least almost vertically to a plane defined by the bar spacer (8), and that the bar spacer (8) has been provided with end sections (11, 12) angulated by at least 90° in a plane vertical to the web reinforcement bars (5).

12. Method for the production of a reinforcement as set forth in claim 1 by means of web reinforcement elements as set forth in claim 11 characterised by the fact that depending on the requirements of the thrust cover a number of web reinforcement elements with their web reinforcement bars (5) pointing downwards are inserted from the top into the upper bending reinforcement of the area of the zones to be reinforced, and that subsequently the bar spacers (8) are firmly fastened to the upper bending reinforcement (9) by wire, for example.

## Revendications

1. Armature, comprenant au moins une armature de flexion horizontale supérieure (9) et des éléments d'armature de cisaillement, destinée à des plafonds plats en béton armé ou en béton précontraint reposant sur des poteaux, qui est, afin d'augmenter la charge admissible sur des zones sollicitées en cisaillement, notamment des zones soumises au risque de perforation, munie dans ces zones de groupes (a, b) de barreaux (5), répondant aux exigences des contraintes de cisaillement présentes, disposés au moins approximativement à la verticale de la surface du plafond (4) et placés à l'intérieur du plafond plat (2), ces barreaux portant à leurs extrémités supérieures et inférieures une tête épaissie (6, 7) et étant solidaires par groupes grâce à une liaison par des entretoises (8) qui permettent de constituer les éléments d'armature de cisaillement, caractérisée en ce que les barreaux (5) formant les éléments d'armature de cisaillement sont solidairement reliés aux extrémités supérieures par l'entretoise (8), qui est destinée à reposer sur l'armature de flexion supérieure (9) ou à la dépasser, et qui présente, vue dans un plan horizontal, une allure courbe ou repliée sur au moins une partie de sa longueur, et en ce que les entretoises individuelles (8) sont dimensionnées de manière à dépasser, vues dans un plan horizontal par rapport à leur appui latéral, au moins deux barreaux adjacents et parallèles de l'armature de flexion supérieure (9).

2. Armature selon la revendication 1 caractérisée en ce que les sections finales (11, 12), disposées dans un plan horizontal, sont repliées d'au moins approximativement 90° par rapport à au moins une partie des entretoises (8), de préférence en sens opposé (fig. 2).

3. Armature selon la revendication 1 caractérisée en ce qu'au moins une partie des entretoises (8) sont, vues dans un plan horizontal, repliées de manière à former, au moins approximativement, un V (fig. 3).

4. Armature selon la revendication 1, caractérisée en ce qu'au moins une partie des entretoises (8) présente, vue dans un plan horizontal, une allure ondulatoire (fig. 4).

5. Armature selon une des revendications 1 à 4, caractérisée en ce que les têtes épaissies (6, 7) des barreaux (5), solidaires des entretoises (8) et parallèles à la surface du plafond (4) présentent une forme correspondant au moins approximativement à un cône tronqué ou à une pyramide tronquée.

6. Armature selon une des revendications 1 à 5, caractérisée en ce que les entretoises (8) ainsi que les barreaux (5), solidaires des entretoises (8) et de préférence soudés, sont fabriqués en acier, de préférence en acier de construction.

7. Armature selon la revendication 1, caractérisée en ce que les entretoises (8) sont fabriquées en au moins deux éléments en forme de barre (8', 8''), de préférence des fers en acier de construction, qui sont disposés au moins approximativement parallèlement et avec une légère distance latérale.

8. Armature selon la revendication 7, caractérisée en ce que les extrémités adjacentes des deux éléments d'entretoise (8', 8'') sont, vues dans un plan horizontal, repliées de manière à s'écarter les unes des autres, de préférence selon un angle d'au moins approximativement 90° (11', 11''; 12', 12'') (fig. 5 à 7).

9. Armature selon la revendication 8, caractérisée en ce que les extrémités des parties repliées (11', 11''; 12', 12'') des éléments d'entretoise en forme de barre (8', 8'') sont repliées vers le bas (16, 17) de manière à assurer, en s'imbriquant dans l'armature de flexion supérieure réticulaire (9), un centrage des entretoises (8) et, par conséquent, des barreaux (5) reliés aux entretoises et partant verticalement vers le bas dans le maillage de l'armature de flexion (9, 15) (fig. 7.)

10. Armature selon la revendication 1, caractérisée en ce qu'au moins une partie des extrémités dirigées vers le bas des barreaux (5) partant verticalement vers le bas est munie de tasseaux (18) reposant sur le coffrage inférieur lors du bétonnage du plafond plat (2) et que les entretoises (8) peuvent être fixées à l'armature de flexion supérieure (9), par exemple au moyen de fils de fer (19).

11. Eléments d'armature de cisaillement comprenant un groupe de barreaux relié à une entretoise destinés à être installés dans une armature de flexion, caractérisés en ce que les barreaux (5), munis, code il est connu, d'une tête épaissie (6, 7) aux extrémités, sont solidaires à leur extrémité supérieure d'une entretoise (8) et se trouvent, dans le sens longitudinal de cette entretoise, à une certaine distance les uns des autres et, au moins approximativement, à la verticale d'un plan commun traversant l'entretoise (8), et en ce que l'entretoise (8) est munie de sections finales repliées d'au moins approximativement 90° dans un plan vertical aux barreaux (5).

12. Procédé de construction d'une armature selon la revendication 1 au moyen d'éléments d'armature de cisaillement selon la revendication 11, caractérisé en ce que l'on introduit, conformément aux exigences des contraintes de cisaillement présentes, à partir du haut une majorité des éléments d'armature de cisaillement avec leurs barreaux (5) partant vers le bas dans l'armature de flexion supérieure (9) dans les zones nécessitant un renforcement, et que l'on fixe ensuite les entretoises (8) à l'armature de flexion supérieure (9), par exemple au moyen de fils de fer.
